# EUROPÄISCHE PATENTSCHRIFT

(11) **EP 1 610 639 B1**
(45) Veröffentlichungstag und Bekanntmachung des Hinweises auf die Patenterteilung: **13.09.2006**
(21) Anmeldenummer: 04722569.3
(22) Anmeldetag: 23.03.2004
(51) Int. Cl.: A45B 25/02, A45B 11/00

(54) **AUF- UND ZUSAMMENFALTBARE ODER FEST INSTALLIERTE SCHIRMKONSTRUKTION**
UNFOLDABLE AND FOLDABLE OR FIXED PROTECTIVE CANOPY STRUCTURE
CONCEPT DE TOILE DE PROTECTION DEPLIABLE ET REFERMABLE OU FIXE

(30) Priorität: 31.03.2003 DE 20305166 U; 31.03.2003 DE 20305168 U; 23.12.2003 DE 10360864
(43) Veröffentlichungstag der Anmeldung: 04.01.2006
(73) Patentinhaber: Structurelab Gmbh, 40221 Düsseldorf (DE)
(72) Erfinder: GENDRIESCH, Jürgen, 40477 Düsseldorf (DE); SCHUBERT, Jürgen, 40219 Düsseldorf (DE); PRANG, Alexander, 40472 Düsseldorf (DE)
(74) Vertreter: Borkowski, Jens
(86) Internationale Anmeldenummer: PCT/EP2004/003065
(87) Internationale Veröffentlichungsnummer: WO 2004/086898

(56) Entgegenhaltungen:
- DE-A- 3 708 921
- DE-A- 19 541 744
- DE-C- 10 128 940
- US-A- 5 611 364

## Beschreibung

Die Erfindung betrifft auf- und zusammenfaltbare Schirmkonstruktionen, die zum Schutz vor Witterungseinflüssen wie Sonne und/ oder Regen genutzt werden können, wobei eventuell anfallendes Regenwasser infolge der Form der Segelfläche nach Außen abführbar ist

Bekannt sind Schirme, deren Segelfläche die Form eines Spitzzeltes mit nach oben oder nach unten gerichteter Spitze haben, wobei die Segelfläche, wie bei sogenannten Trichterschirmen, auch zweifach gegensinnig gekrümmt sein kann.

Vorwiegend bekannt sind Schirme, die anfallendes Regenwasser nach Außen abführen. Es ist jedoch festzustellen, dass die die Segelfläche aufspannenden Arme dieser Schirme niemals vollständig oberhalb der Segelfläche liegen, sondern vielmehr ganz oder teilweise unterhalb der Segelfläche angeordnet sind. Die Arme dieser Schirme werden meist am Stiel gehalten und durch Diagonalen gespreizt. Sie sind zudem oft auf Biegung belastet.

Weniger bekannt sind Schirme, die anfallendes Regenwasser nach innen über den Stiel abführen. Hier sind Ausgestaltungsvarianten mit oberhalb und/ oder unterhalb liegenden Armen verbreitet.

Ferner bekannt ist durch das Patent DE 199 19 142 ein Schirm mit einer Segelfläche, die über Hoch- und Tiefpunkte verfügt und von oberhalb und unterhalb der Segelfläche liegenden Armen aufgespannt wird.

Besonders nachteilig ist hier, dass der Schirm Infolge der Grundgeometrie eine große Bauhöhe aufweist, die einzelnen Gelenkpunkte der Arme auf verschiedenen Höhen liegen und der Schirm daher nicht kompakt, bei geringer Höhe, zusammengeklappt werden kann. Zusätzlich behindern die unter der Segelfläche liegenden Konstruktionselemente eine bodennahe Nutzung mit der Folge, dass sich die Segelfläche im aufgespannten Zustand sehr hoch über dem Boden befindet und daher ein Schutz vor Witterungseinflüssen kaum gegeben ist. Die Mechanik mit Umlenkrollen und im Mast zu einer Winde geführten Zugseile ist schadensanfällig und kompliziert. Außerdem weist die Segelfläche eine mittige Öffnung auf, was sich bei Regen nachteilig auswirkt.

Der Erfindung liegt das Problem zugrunde, eine auf- und zusammenfaltbare, eventuell anfallendes Regenwasser nach Außen abführende Schirmkonstruktion zu schaffen, deren aufgespannte Segelfläche in der Unteransicht eine ungestörte Erscheinung aufweist.

Dieses Problem wird mit den in Schutzanspruch 1 aufgeführten Merkmalen, dass die die Segelfläche aufspannenden Arme ausschließlich oberhalb der Segelfläche liegen und die Segelfläche nicht durchdringen, gelöst (Fig. 1).

Mit der Erfindung wird erreicht, dass die Eleganz der Segelfläche aus Sicht der sich unterhalb aufhaltenden Menschen in bei Schirmen bislang unbekanntern Ausmaß zur Geltung kommt, und dass die Unteransicht somit in außergewöhnlicher Weise z.B. für Bedruckungen und Projektionen jeglicher Art, insbesondere Werbeaufdrucke und Werbeprojektionen geeignet ist.

Erfindungsgemäße Schirme sind zudem beliebig größenskalierbar: Es ist z.B. möglich, die in den Schutzansprüchen formulierten Prinzipien auf Großschirme mit einer Grundfläche von z.B. mehr als 100m², auf Caféschirme, auf Kleinschirme für den privaten Gebrauch und sogar auf Regenschirme anzuwenden.

Es sind in den Schutzansprüchen
- 2 bis 12 vorteilhafte Ausgestaltungsvarianten der Segelflächen in ihrer räumlichen Formgebung,
- 13 bis 18 vorteilhafte Ausgestaltungsvarianten der Arme und der Öffnungs- und Schließ-Mechanismen beschreiben.

Eine Ausführung nach Schutzanspruch 2 ist vorteilhaft, da die Segelfläche eine wellenförmig-geschwungene Form einnimmt elegant und leicht wirkt und mit ihrer 2-fach gegensinnigen Krümmung eine hohe Stabilität gegen äußere Windeinflüsse aufweist, wodurch auch ihre Lebensdauer erhöht wird (Fig. 2).

Eine Ausführung nach Schutzanspruch 3 ist vorteilhaft, da die Segelfläche eine wellenförmig-geschwungene Form einnimmt, elegant und leicht wirkt und mit ihrer 2-fach gegensinnigen Krümmung eine hohe Stabilität gegen äußere Windeinflüsse aufweist, wodurch auch ihre Lebensdauer erhöht wird (Fig. 3).

Eine Ausführung nach Schutzanspruch 4 ist vorteilhaft da die Segelfläche eine abwechselnd oben geschwungene und unten geknickte Form einnimmt, durch die Linien der Tiefarme markant wirkt und mit ihrer Führung an den Tiefarmen sowie ihrer 2-fach gegensinnigen Krümmung in den Feldern eine hohe Stabilität gegen Windeinflüsse aufweist (Fig. 4).

Eine Ausführung nach Schutzanspruch 5 ist vorteilhaft, da die Segelfläche eine abwechselnd oben geknickte und unten geschwungene Form einnimmt, durch die Linien der Hocharme eingeschnitten, in Segmente aufgelöst wirkt und mit ihrer Führung an den Hocharmen sowie ihrer 2-fach gegensinnigen Krümmung in den Feldern eine hohe Stabilität gegen äußere Windeinflüsse aufweist (Fig.5).

Eine Ausführung nach Schutzanspruch 6 ist vorteilhaft, da die Segelfläche eine abwechselnd nach oben und unten geknickte Form einnimmt durch ihre Faltungen ähnlich einem Windrad äußerst dynamisch wirkt und aus Materiallen ohne besondere statische Eigenschaften gefertigt werden kann (Fig. 6).

Eine Ausführung nach Schutzanspruch 7 ist vorteilhaft, da die Segelfläche eine kegelförmige Form einnimmt, besonders schlicht und einfach wirkt und anfallendes Regenwasser gleichmäßig zu allen Seiten abführt (Fig. 7).

Eine Ausführung nach Schutzanspruch 8 ist vorteilhaft, da die Segelfläche eine entlang der Tiefarme geknickte, kegelförmige Form einnimmt, einfach und zurückhaltend wirkt und aus Materiallen ohne besondere statische Eigenschaften gefertigt werden kann (Fig. 8).

Eine Ausführung nach Schutzanspruch 9 ist vorteilhaft, da die Segelfläche eine wellenförmig-geschwungene Form einnimmt, infolge ihrer betonten Kanten prägnant wirkt ohne an Eleganz zu verlieren und mit ihrer Kantenführung und 2-fach gegensinnigen Krümmung eine besonders hohe Stabilität gegen äußere Windeinflüsse aufweist (Fig. 9).

Eine Ausführung nach Schutzanspruch 10 ist vorteilhaft, da die Segelfläche eine wellenförmig geschwungene Form einnimmt, keine Segeleckpunkte aufweist, infolge ihrer geschwungenen Kante außergewöhnlich elegant und beinahe schwebend wirkt, damit zum Aufstellen als freistehende Skulptur geeignet ist und mit ihrer Kantenführung und 2-fach gegensinnigen Krümmung eine besonders hohe Stabilität gegen äußere Windeinflüsse aufweist (Fig. 10).

Eine Ausführung nach Schutzanspruch 11 ist vorteilhaft, da die Segelfläche vorzugsweise wie ein Windrad erscheint und damit die Leichtigkeit der Konstruktion unterstrichen wird (Fig. 11).

Eine Ausführung nach Schutzanspruch 12 ist vorteilhaft, da die Segelfläche markant wirkt, formstabil ist und durch die aufgenähten Gurtbänder oder eingenähten Zugseile statisch entlastet wird (Fig. 12).

Eine Ausführung nach Schutzanspruch 13 ist vorteilhaft da der Schirm durch das Nutzen der statischen Eigenschaften der Segelfläche eleganter wirkt und mit weniger konstruktiven Bauelementen auskommt (Fig. 13).

Eine Ausführung nach Schutzanspruch 14 ist vorteilhaft, da der Schirm infolge des Runterfahrens der gelenkigen Befestigung und der damit verbundenen geringeren Hubhöhe der Arme besonders leicht geöffnet werden kann, infolge des Hochfahrens der gelenkigen Befestigung aller Arme weniger Raum für das Schließen benötigt, so dass beispielsweise unterhalb stehende Tische das Schließen des Schirms nicht behindern (Fig. 14).

Eine Ausführung nach Schutzanspruch 15 ist vorteilhaft, da der Schirm bei Verwendung von Druckdiegonalen über eine geringe Bauhöhe verfügt und da oberhalb des Knotenpunktes der Arme kein Stiel erforderlich ist (Fig. 15).

Eine Ausführung nach Schutzanspruch 16 ist vorteilhaft da der Schirm keine aufwendige Technik zum verfahren der Schirmspitze oder einer Hülse benötigt (Fig. 16).

Eine Ausführung nach Schutzanspruch 17 ist vorteilhaft, da insbesondere Schirme mit Hocharmen (31) und Tiefarmen vollständig zusammenfaltber sind (Fig. 17).

Eine Ausführung nach Schutzanspruch 18 ist vorteilhaft da der Schirm im zusammengefalteten Zustand keine größeren Falten wirft und somit eventuell anfallendes Regenwasser besser abläuft (Fig. 18).

Die Schirme können in ihrer Aufsicht beliebige geometrische Formen beschreiben (Fig. 19). Insbesondere sind Formen möglich, bei denen die Segeleckpunkte in der Schirmaufsicht gleichmäßig auf einem Kreis oder einer Ellipse verteilt sind, so dass die Segelfläche zwischen jeweils 2 Segeleckpunkten und dem Segelachspunkt vorzugsweise in Segmente mit gleichem Flächenmaß geteilt wird. Auch sind Formen möglich, bei denen 4+4n Segeleckpunkte ein Quadrat oder eine Raute beschreiben oder bei denen 4+2n Segeleckpunkte ein Rechteck beschreiben. Als Sonderformen sind kreisförmige Schirme mit außermittigen Segelachspunkt oder halbkreisförmige Schirme möglich.

Alle Arme des Schirms werden grundsätzlich radial um die Schirmachse angeordnet. Alle oder mehrere Arme zeigen im aufgespannten Zustand des Schirms nach unten, wobei der Endpunkt und der zugehörige Segeleckpunkt mindestens eines Armes unterhalb des Segelachspunktes liegt. Dies ist vorteilhaft, da eventuell anfallendes Regenwasser nach außen abführbar ist.

Insbesondere bei Ausführungsvarianten mit kegelförmiger Segelfläche schneiden die Längsachsen der Arme die Schirmachse in einem gemeinsamen Punkt. Ihre Endpunkte sind in diesen Varianten komplanar.

Im aufgespannten Zustand des Schirms können sich die Längsachsen der Hocharme auch in einer anderen Höhe im Bereich der Schirmachse als die Längsachsen der Tiefarme treffen (Fig. 20). Durch den zusätzlichen Freiheitsgrad verfügt der Schirm über vielfältige Möglichkeiten des Aufspannens. Der Schirm wirkt konstruktiv interessanter.

Mehrere oder alle Arme des Schirms können durch Seile, welche zwischen den Endpunkten und dem Stiel gespannt sind, durch Diagonalen, welche Druck- oder Zugkräfte aufnehmen und zwischen den Armen und dem Stiel vorzugsweise gelenkig angeordnet sind, oder durch statische Eigenschaften der Segelfläche oder ihrer begleitenden Elemente in ihre für den aufgespannten Schirm erforderlichen Position oben gehalten und/ oder nach unten verspannt werden (Fig. 21).

Die Arme der Schirme können gerade und gebogen gefertigt werden. Je nach Ausführungsvariante werden die Arme vorwiegend auf Druck oder auf Biegung belastet. Die Arme können gezielt biegestelt oder elastisch gefertigt werden. Durch die Variation der Eigenschaften der Arme ist es möglich, das statische System optimal auf das gewünschte Erscheinungsbild der jeweiligen Schirmvrariante abzustimmen.

Die Arme der Schirme können über ein Kederprofil verfügen, in dem die Segelfläche geführt wird (Fig. 22).

Die Segelfläche kann zusätzlich durch Befestigung des Segelachspunktes am Stiel oder an einer Hülse aufgespannt werden, wobei die Form der Segelfläche durch die Höhenlage des Segelachspunktes am Stiel oder der Hülse beeinflussbar ist. Durch Hochziehen des Segelachspunktes wird die Segelfläche besser entwässert durch das Fixieren des Segelachspunktes weist die Segelfläche eine höhere Stabilität gegen äußere Windeinflüsse auf. Durch das Ablösen der Segelfläche von der Schirmachse stellt sich die Segelfläche hingegen in ihrer natürlichen Form sichtbar frel ein und benötigt zudem keine aufwendigen Befestigungsdetalls am Segelachspunkt. Hierfür kann die Segelfläche am Segelachspunkt ausgeschnitten werden oder, sofern der Stiel oberhalb der Segelfläche endet, nicht ausgeschnitten werden. Ohne den Durchstoßpunkt des Stiels wirkt die Segelfläche besonders elegant, und ist auch in ihrer Mitte für den Aufdruck von Werbung geeignet.

Die Segelkante kann in der Schirmaufsicht eine Kurve bilden, so dass die Segelfläche (10) bei verstärkter Ausführung entlang ihrer Segelkante spannbar ist.

Die Schirme werden vorzugsweise mit Hilfe einer Gewindespindel, welche mit einer Kurbel und dazwischen geschalteten Kegelradgetriebe betrieben wird, geöffnet und geschlossen (Fig.23). In vereinfachter Ausführung ist es möglich, die Schirme mit Hilfe von Zugleinen zu öffnen und zu schließen. Der Öffnungs- und Schließvorgang kann weiterhin mechanisch durch eine Hydraulik einen Elektromotor oder eine Gasdruckfeder unterstützt werden. Die mechanische Ausführung ist vorteilhaft, da der Schirm in Kombination mit einem Windwächter bei starkem Wind automatisch schließt und somit schlanker dimensioniert werden kann.

Der Öffnungsmechanismus kann zusätzlich durch Ausleger begünstigt werden. Diese Abstandshalter gewährleisten, dass im zusammengefalteten Zustand des Schirmes ein Mindestöffnungswinkel zwischen den Armen und den Seilen oder Diagonalen vorhanden ist, um die zum Öffnen des Schirms notwendige orthogonale Kraftkomponente in die Arme einleiten zu können. Je nach Öffnungsmechanismus sind an den Auslegern die Arme oder die zum Öffnen der Arme erforderlichen Seile (Fig. 24) oder Diagonalen befestigt.

Der Stiel, welcher jenen Teil des Mastens bezeichnet, an dem alle zum Aufspannen des Schirms erforderlichen statischen Elemente direkt oder indirekt befestigt sind, wird durch eine Stützkonstruktion oder durch eine Hängekonstruktion gehalten. Die Stützkonstruktion wird vorzugsweise als Mast ausgebildet. Die Hängekonstruktion, die auch als Ampelschirm bekannt ist, greift über die Segelfläche und hält den Schirm von oben. Es ist vorteilhaft, zwischen Stiel und Haltekonstruktion ein Gelenk einzufügen, um den Stiel und damit die Segelfläche mit dem Sonnenstand kippen zu können.

Die aufgespannte Segelfläche kann zusätzlich durch Spannelemente, präzise nachgespannt werden. Solche Spannelemente, welche zwischen den Segeleckpunkten und den Endpunkten der Arme eingefügt werden, erlauben es auch, eine Segelfläche in die bereits hochgeklappten Arme des Schirms einzuhängen.

Insbesondere quadratische, rechteckige oder rautenförmige Schirme, die an ihren Ecken über Tiefpunkte (35) und an ihren Kanten ausschließlich über Hochpunkte (34) verfügen, können zu Reihen zusammengestellt werden, wobei anfallendes Regenwasser nach außen abgeführt wird. Jeweils 4 quadratische oder rautenförmige, über jeweils über 2 Hocharme und 2 Tiefarme verfügende Schirme können im Viereck zu einer Gruppe zusammengestellt werden, bei der sich die Schirme mit jeweils einem Hocharm (31) in der Mitte der Gruppe treffen, wobei anfallendes Regenwasser nach außen abgeführt wird.

### Beschreibung der Figuren

Ausführungsbeispiele der Erfindung werden anhand der Figuren 1 bis 25 erläutert. Vorangestellt ist die Figur "Stand der Technik", die auf Seite 1 dieser Beschreibung bereits ausführlich erläutert ist. Weiterhin zeigen:
Figur 1 den Hauptanspruch des Patents:
   - Fig. 1: einen Schirm mit ausschließlich oberhalb der Segelfläche (10) liegenden Armen (30) in isometrischer Darstellung
Figuren 2 bis 12 vorteilhafte Ausgestaltungsvarianten der Segelflächen in ihrer Formgebung:
   - Fig. 3: eine wellenförmig geschwungene Ausgestaltungsvariante des Schirms (a) isometrisch von schräg vorne und (b) isometrisch von schräg oben
   - Fig.4: eine abwechselnd geschwungen und geknickte Ausgestaltungsvariante des Schirms (a) isometrisch von schräg vorne und (b) isometrisch von schräg oben
   - Fig. 5: eine abwechselnd geknickte und geschwungene Ausgestaltungsvariante des Schirms (a) isometrisch von schräg vorne und (b) isometrisch von schräg oben
   - Fig. 6: eine abwechselnd nach oben und nach unten geknickte Ausgestaltungsvariante des Schirms (a) isometrisch von schräg vorne und (b) isometrisch von schräg oben
   - Fig. 7: eine kegelförmige Ausgestaltungsvariante des Schirms (a) isometrisch von schräg vorne und (b) isometrisch von schräg oben
   - Fig. 8: eine entlang der Tiefarme geknickte, kegelförmige Ausgestaltungsvariante des Schirms (a) isometrisch von schräg vorne und (b) isometrisch von schräg oben
   - Fig. 9: eine wellenförmig geschwungene Ausgestaltungsvariante des Schirms
   (a) mit geraden Segelrandstäben isometrisch von schräg vorne,
   (b) mit geraden Segelrandstäben isometrisch von schräg oben.
   (c) mit gebogenen Segelrandstäben isometrisch von schräg vorne und
   (d) mit gebogenen Segelrandstäben isometrisch von schräg oben
   - Fig. 10: eine wellenförmig-geschwungene Ausgestaltungsvariante des Schirms ohne Segeleckpunkte
   (a) mit Segelrandbogen isometrisch von schräg vorne und
   (b) mit Segelrandbogen isometrisch von schräg oben
   - Fig. 11: eine in Segelflächen-Segmente aufgelöste Ausgestaltungsvariante des Schirms
   (a) isometrisch von schräg vorne, (b) isometrisch von schräg oben.
   (c) isometrisch von schräg vorne und (d) isometrisch von schräg oben
   - Fig. 12: eine Ausgestaltungsvariante des Schirms, bei der die Segelfläche entlang aufgenähter Zugseile oder Gurtbänder gerade Knicklinien aufweist
   (a) isometrisch von schräg vorne und (b) isometrisch von schräg oben
Figur 13 bis 18 vorteilhafte Ausgestaltungsvarianten der Arme und der Öffnungs- und Schließ-Mechanismen:
   - Fig. 13: eine Ausgestaltungsvariante des Schirms als isometrie, bei der mehrere oder alle Tiefarme durch die Segelfläche hoch gehalten werden
   - Fig. 14: eine Ausgestaltungsvariante des Schirms als isometrische Sequenzen, bei der das Öffnen des Schirms durch Runterfahren der Arme an der Schirmachse erfolgt, wobei in der Sequenz
   (a), (b) und (c) alle Arme durch Diagonalen nach oben gehoben werden
   (d), (e) und (f) alle Hocharme durch Seile nach oben gehoben werden
   - Fig. 15: eine Ausgestaltungsvariante des Schirms als isometrische Sequenzen, bei der das Öffnen des Schirms durch Hochfahren der Seile oder Diagonalen an der Schirmachse erfolgt wobei in der Sequenz
   (a), (b) und (c) alle Arme durch Selle nach oben gehoben werden
   (d), (e) und (f) alle Hocharme durch Diagonalen nach oben gehoben werden
   - Fig. 16: eine Ausgestaltungsvariante des Schirms als isometrische Sequenz, bei der das Öffnen des Schirms durch Verkürzen aller Seile erfolgt, wobei in der Sequenz
   (a), (b) und (c) alle Arme durch Seile nach oben gehoben werden
   (d), (e) und (f) alle Hocharme durch Seile nach oben gehoben werden
   - Fig. 17: eine Ausgestaltungsvariante des Schirms mit markierten Längen der Diagonalen und deren Angriffspunkten an Hocharmen und Tiefarmen
   (a) isometrisch
   (b) geschnitten
   - Fig. 18: eine Ausgestaltungsvariante des Schirms Im Schnitt mit einer gemeinsamen Befestigung der Arme und des Segelachspunktes an der Hülse
Figuren 19 bis 25 ausgewählte sonstige Beispiele
   - Fig. 19: eine Ausgestaltungsvariante des Schirms in der Aufsicht
   (a) mit einer kreisförmigen Geometrie
   (b) mit einer elliptischen Geometrie
   (c) mit einer quadratischen Geometrie
   (d) mit einer rautenförmigen Geometrie
   (e) mit einer rechteckigen Geometrie
   (f) mit einem außermittig gelegenen Segelachspunkt
   (g) mit einer halhkreisähnlichen Geometrie
   - Fig. 20: eine Ausgestaltungsvariante des Schirms als Isometrie, bei der Hocharme und Tiefarme sich in verschiedenen Höhen an der Schirmachse treffen
   - Fig. 21: eine Ausgestaltungsvariante des Schirms als Isometrie,
   (a) bei der mehrere oder alle Arme durch Seile hoch gehalten werden am Beispiel eines gefaltetkegelförmigen Schirms
   (b) bei der mehrere oder alle Arme durch Diagonalen hoch gehalten werden am Beispiel eines gefaltetkegelförmigen Schirms
   (c) dessen Hocharme von Seilen gehalten werden am Beispiel eines wellenförmig-gefalteten, durch einen Mast gehaltenen Schirms
   - Fig. 22: eine Ausgestaltungsvariante eines Armes des Schirms im Schnitt
   - Fig. 23: eine Ausgestaltungsvariante des Stiels des Schirms im Schnitt
   - Fig. 24: als ausgewähltes Beispiel einen wellenförmig-geschwungenen, durch einen Mast gehaltenen Schirm, dessen Hocharme von Sellen gehalten werden als Isometrie des Gesamtschirms
   - Fig. 25: eine Ausgestaltungsvariante des Schirms als Isometrie, bei der
   (a) mehrere Schirme zu losen verbundenen Reihen zusammengestellt werden
   (b) vier Schirme lose verbundenen als Quadrat zusammengestellt werden

**Durch nachfolgend aufgeführte Figuren 1 bis 18 beziehen sich auf die Patentansprüche 1 bis 18:**
- Fig. 1: zeigt in isometrischer Darstellung das Grundprinzip der Erfindung. Eine beliebig geformte Segelfläche (10) wird von ausschließlich oberhalb der Segelfläche liegenden Armen (30), hier unterschieden nach Hocharmen (31) und Tiefarmen (32) aufgespannt.
- Fig. 3: zeigt zwei isometrien einer wellenförmig geschwungene Ausgestaltungsvariante des Schirms bzw. seiner Segelfläche (10). Es ist deutlich erkennbar, dass die Segelfläche (10) abwechselnd von Hochpunkten (34) und Tiefpunkten (35) aufgespannt wird.
- Fig. 4: zeigt zwei isometrien einer abwechselnd nach oben geschwungen und nach untern geknickten Ausgestaltungsvariante des Schirms bzw. seiner Segelfläche (10). Es ist deutlich erkennbar, dass die Segelfläche (10) abwechselnd von Hochpunkten (34) nach oben gezogen und von Tiefarmen (32) nach unten gedrückt wird. Entlang der Tiefarme (32) weist die Segelfläche (10) jeweils eine Knicklinie auf.
- Fig. 5: zeigt zwei isometrien einer abwechselnd nach oben geknickten und nach unten geschwungenen Ausgestaltungsvariante des Schirms bzw, seiner Segelfläche (10). Es ist deutlich erkennbar, dass die Segelfläche (10) abwechselnd von Tiefpunkten (35) nach unten und von Hocharmen (31) nach oben gezogen wird. Entlang der Hocharme (32) weist die Segelfläche (10) jeweils eine Knicklinie auf.
- Fig. 6: zeigt zwei isometrien einer abwechselnd nach oben und nach unten geknickten Ausgestaltungsvariante des Schirms bzw. seiner Segelfläche (10). Es ist deutlich erkennbar, dass die Segelfläche (10) abwechselnd von Hocharmen (31) und Tiefarmen (32) nach oben bzw. unten gedrückt bzw. gezogen wird. Entlang der Hocharme (31) und Tiefarme (32) weist die Segelfläche (10) jeweils eine Knicklinie auf.
- Fig. 7: zeigt zwei isometrien einer kegelförmigen Ausgestaltungsvariante des Schirms bzw. seiner Segelfläche (10). Es ist deutlich erkennbar, dass die Segelfläche (10) am Segelachspunkt (13) in Richtung der Schirmachse (1) nach oben und von Tiefpunkten (35) nach unten und außen gezogen wird.
- Fig. 8: zeigt zwei isometrien einer entlang der Tiefarme geknickten kegelförmigen Ausgestaltungsvariante des Schirms bzw. seiner Segelfläche (10). Es ist deutlich erkennbar, dass die Segelfläche (1) von Tiefarmen (32) aufgespannt wird. Entlang der Tiefarme (32) weist die Segelfläche (10) jeweils eine Knicklinie auf.
- Fig. 9: zeigt jeweils zwei isometrien zweier weiterer wellenförmig geschwungener Ausgestaltungsvarianten des Schirms bzw. seiner Segelfläche (10). Es ist deutlich erkennbar, dass die Segelfläche (10) jeweils von abwechselnd geneigten Segelrandstäben (15) aufgespannt wird. Die Segelrandstäbe (15) können gerade oder gebogen ausgeführt werden. Die Arme (30) spannen die Segelfläche (10) nicht unmittelbar auf.
- Fig. 10: zeigt zwei isometrien einer wellenförmig geschwungenen Ausgestaltungsvariante des Schirms bzw. seiner Segelfläche (10). Es ist deutlich erkennbar, dass die Segelfläche (10) von einem kreisförmig geschlossenen, elastischen und nach oben und unten schwingenden Segelrandbogen (16) aufgespannt wird und keine Segeleckpunkte aufweist.
- Fig. 11: zeigt jeweils zwei isometrien zweier in Segelflächen-Segmente aufgelöster Ausgestaltungsvarianten des Schirms bzw. seiner Segelfläche (10). Es ist deutlich erkennbar, dass die Segelfläche (10) in der einen Ausgestaltungsvariante ähnlich einem Windrad aufgelöst wird. Es wechseln sich offene und geschlossene Segmente ab. in der anderen Ausgestaltungsvariante werden mehrere benachbarte Segmente geöffnet. Die verbleibende Segelfläche (10) wird über das Segelrandseil (14) der offenen Felder zurückgespannt.
- Fig. 12: zeigt zwei isometrien einer Ausgestaltungsvariante des Schirms bzw. seiner Segelfläche (10). Es ist deutlich erkennbar, dass die Segelfläche (10) auf den direkten Verbindungslinien zwischen den Segeleckpunkten (12) und dem Segelachspunkt (13) eine gerade Knicklinie aufweist. Diese wird durch stark vorgespannte aufgenähte Gurtbänder oder eingenähte Zugseile verursacht.
- Fig.13: zeigt die Isometrie einer Ausgestaltungsvariante des Schirms bzw. seiner Arme (30). Es ist deutlich erkennbar, dass alle Tiefarme durch statischen Eigenschaften der Segelfläche(10) oben gehalten werden. Die Segelfläche (10) ihrerseits wird in diesem Beispiel von Seilen oben gehalten.
- Fig.14: zeigt isometrische Sequenzen zweier Ausgestaltungsvarianten des Schirms bzw. seiner Öffnungs- und Schließ-Mechanismen. In den ersten 3 Darstellungen ist deutlich erkennbar, dass sich der Schirm durch das Runterfahren der Stielspitze (21), an der alle Arme (30) des Schirms gelenkig befestigt sind, öffnet. Hier bleibt die Länge der Diagonalen (43) unverändert. In den folgenden 3 Darstellungen ist deutlich erkennbar, dass durch das Runterfahren einer Hülse (25), an der alle Hocharme (31) des Schirms gelenkig befestigt sind, der Schirm geöffnet wird. Die Länge der Seile zwischen dem Stiel (20) und den Hochpunkten (34) ist konstant.
- Fig. 15: zeigt isometrische Sequenzen zweier Ausgestaltungsvarianten des Schirms bzw, seiner Öffnungs- und Schließ-Mechanismen. In den ersten 3 Darstellungen ist deutlich erkennbar, dass sich der Schirm durch das Hochfahren der Stielspitze (21), mit der alle Arme (30) über Diagonalen (43) bzw. Seile (40) verbunden sind, öffnet. Die Länge der Diagonalen (43) bzw. der Seile (40) zwischen dem Stiel (20) und den Armen (30) ist konstant. In den folgenden 3 Darstellungen ist deutlich erkennbar, dass sich der Schirm durch das Hochfahren einer Hülse (25), mit der alle Hocharme (31) über Diagonalen (43) verbunden sind, öffnet. Die Länge der Diagonalen (43) zwischen dem Stiel (20) und den Armen (30) ist konstant. Deutlich sichtbar ist, dass die Tiefarme (32) durch die statischen Eigenschaften der Segelfläche (10) mit hoch gezogen werden.
- Fig. 16: zeigt isometrische Sequenzen zweier Ausgestaltungsvarianten des Schirms bzw. seiner Öffnungs- und Schließ-Mechanismen. In den ersten 3 Darstellungen ist deutlich erkennbar, dass sich der Schirm durch das Verkürzen der Seile (40), an denen alle Arme (30) des Schirms befestigt sind, öffnet. In den folgenden 3 Darstellungen ist deutlich erkennbar, dass sich der Schirm durch das Verkürzen der Seile (40), an denen alle Hocharme (31) des Schirms befestigt sind, öffnet. Deutlich sichtbar ist auch, dass die Tiefarme (32) durch die statischen Eigenschaften der Segelfläche (10) mit hoch gezogen werden.
- Fig. 17: zeigt als Isometrie und Schnitt eine Ausgestaltungsvariante des Schirms bzw. seines Öffnungs- und Schließ-Mechanismus. Es ist deutlich erkennbar, dass die Summe aus der Länge a1 des Hocharmes (31) vom Stiel (20) bis zum Angriffspunkte der Diagonale (43) und aus der Länge d1 der zugehörigen Diagonale (43) gleich der Summe aus der Länge a2 des Tiefarmes (32) vom Stiel (20) bis zum Angriffspunkte der Diagonale (43) und aus der Länge d2 der zugehörigen Diagonale (43) ist.
- Fig. 18: zeigt als Schnitt eine Ausgestaltungsvariante des Schirms bzw. seines Öffnungs- und Schließ-Mechanismus. Es ist deutlich erkennbar, dass die Arme (30) und die Segelfläche (10) mit ihrem Segelachspunkt (13) an einer gemeinsamen Hülse (25) befestigt sind. Sie werden beim Öffnen und Schließen des Schirms folglich gemeinsam entlang der Schirmachse (1) verfahren.

Durch nachfolgend aufgeführte Figuren 19 bis 25 wird der Schirm anhand weiterer Beispiele erläutert:
- Fig. 19: zeigt die Aufsicht verschiedener Ausgestaltungsvarianten des Schirms bzw. seiner Segelfläche (10). Es ist deutlich erkennbar, dass die Segeleckpunkte (12) in der Aufsicht unterschiedlichste geometrische Formen beschreiben.
- Fig. 20: zeigt die Isometrie einer Ausgestaltungsvariante des Schirms bzw. seiner Arme (30). Es ist deutlich erkennbar, dass die Hocharme (31) und Tiefarme (32) in verschiedenen Höhen auf die Schirmachse (1) treffen. Die höher angebrachten Arme (30) greifen steller über die Segelfläche (10) und erreichen ohne die Segelfläche (10) zu tangieren die Tiefpunkte (35).
- Fig.21: zeigt drei isometrien einer Ausgestaltungsvariante des Schirms bzw. seiner Arme (30). Es ist deutlich erkennbar, dass in der ersten isometrie mehrere aber nicht alle Arme, im dargestellten Beispiel Hocharme (31), von Seilen oben gehalten werden. In der zweiten Isometrie werden sogar alle Arme des Schirms, im dargestellten Beispiel Tiefarme (32), von Seilen oben gehalten. Die dritte Isometrie zeigt einen Schirm mit einer abwechselnd nach oben und nach unten geknickten Segelfläche (10). Es ist deutlich erkennbar, dass die Tiefarme (32) durch ein Seil (40) zum Stiel (20) nach unten verspannt sind.
- Fig. 22: zeigt den Schnitt einer Ausgestaltungsvariante des Schirms bzw. seiner Arme (30). Es ist deutlich erkennbar, dass der Arm (30) über ein Kederprofil verfügt, in dem die Segelfläche (10) geführt wird.
- Fig.23: zeigt den Schnitt einer Ausgestaltungsvariante des Schirms bzw. seines Stiels (20). Es ist deutlich erkennbar, dass innerhalb des Stiels (20) eine Gewindespindel (22) mit Spindelmutter (29) angeordnet ist. Stifte verbinden durch vertikale Schlitze im Stiel (20) die Spindelmutter (29) mit einer Hülse (25), die nun zum Öffnen des Schirms verfahren werden kann.
- Fig. 24: zeigt die Isometrie eines Schirms mit einer wellenförmig geschwungene Segelfläche (10) und sich abwechselnden Hochpunkten (34) und Tiefpunkten (35), wobei die Segelfläche in der Aufsicht eine quadratische Grundform aufweist. An einer am Stiel (20) verschiebbaren Hülse (25) sind alle Hocharme (31) und Tiefarme (32) gelenkig angeschlossen. Auch die Segelfläche (10) ist an ihrem Segelachspunkt (13) mit dem unteren Bereich dieser Hülse (25) fest verbunden. Die Hocharme (31) werden durch Seile (40), welche die Endpunkte (33) der Hocharme (31) mit einem an der Stielspitze (21) angebrachten Ausleger (28) verbinden, oben gehalten. Die Tiefarme (32) werden ihrerseits durch die Segelkanten (11), welche Hochpunkte (34) und Tiefpunkte (35) verbinden, nach oben gezogen. Aufgrund der Zugbelastbarkeit der Segelfläche (10) in der Verbindungslinie zwischen Schirmachse (1) und Tiefpunkt(35) entsteht ein in sich geschlossenes Kräftegleichgewicht, welches den Schirm stabilisiert. In diesem Fall übernimmt die Segelfläche (10) durch aufgenähte Gurtbänder, integrierte Zugseile etc. statische Eigenschaften und ist aufgrund der gegensinnig gekrümmten Form besonders wind- und formstabil. Der Stiel (20) ist im gezeigten Beispiel als Mast ausgeführt. Beim Zusammenfahren des Schirmes wird die am Stiel (20) verschiebliche Hülse (25) nach oben verfahren. Dadurch bewegen sich die Hocharme (31) und mit ihnen auch die Tiefarme (32) nach unten. Die Hülse (25) wird beim Schließvorgang soweit am Stiel nach oben gefahren, bis die an den Auslegern(28) befestigten Seile (40) vertikal und damit parallel zur Schirmachse (1) liegen und sich dadurch zwischen den Achsen des Hocharms (31) und des Seils (40) ein positiver Ausgangswinkel einstellt, welcher das Auffalten des Schirmes erleichtert oder aber erst ermöglicht. Beim Auffalten wird die Hülse nach unten bewegt, wodurch sich die Hocharme (31) mit ihren Hochpunkten (34) nach oben bewegen und durch die Segelkante (11) und/ oder die Segelrandselle (14) auch die Tiefarme (32) mit nach oben ziehen, bis die Zugwirkung zwischen der Schirmachse (1) und den Tiefpunkten (35) einsetzt. Besonders zu erwähnen ist, dass das Schließen des Schirmes durch das Hochfahren der Hülse (25) auch bei darunter stehenden Tischen funktioniert, weil mit der Hülse (25) auch die Arme (30) mit nach oben bewegt werden. Beim Öffnen werden diese wieder nach unten bewegt und gewährleisten aufgrund der geringen Entfernung zum Boden einen guten Sonnenschutz. Außerdem ist hervorzuheben, dass beim Schließen mit der Hülse auch die Segelfläche (10) an ihrem Segelachspunkt (13) mit nach oben gezogen wird, so dass der Schirm im geschlossenen Zustand allenfalls kleinere Falten wirft.
- Fig. 25: zeigt die isometrien zweier Ausgestaltungsvarianten des Schirms bzw. einer Schirmgruppe. In der ersten Darstellung ist deutlich erkennbar, dass mehrere Schirme zu lose verbundenen Reihen zusammengestellt werden können. Im gezeigten Beispiel werden Schirme verwendet, die in der Mitte der gemeinsamen Kanten ausschließlich über Hochpunkte (34) verfügen, so dass eventuell anfallendes Regenwasser vorwiegend über die als Tiefpunkte (35) ausgebildeten Ecken nach Außen abgeführt wird. In der zweiten Darstellung ist deutlich erkennbar, dass jeweils vier Schirme zu lose verbundenen Quadraten zusammengestellt werden können. Im gezeigten Beispiel werden Schirme verwendet, die über zwei Hocharme (31) und 2 Tiefarme (32) verfügen. Die Schirme werden mit jeweils einem Hocharm (31) zur gemeinsamen Mitte ausgerichtet so dass eventuell anfallendes Regenwasser vorwiegend über die Tiefpunkte (35) nach Außen abgeführt wird.

### Bezugszeichenliste

- 1: Schirmachse

- 10: Segelfläche
- 11: Segelkante
- 12: Segeleckpunkt
- 13: Segelachspunkt
- 14: Segelrandseile
- 15: Segelrandstab
- 16: Segelrandbogen

- 20: Stiel
- 21: Stielspitze
- 22: Gewindespindel
- 24: Kegelradgetriebe
- 25: Hülse
- 28: Ausleger
- 29: Spindelmutter

- 30: Arm
- 31: Hocharm
- 32: Tiefarm
- 33: Endpunkt
- 34: Hochpunkt
- 35: Tiefpunkt

- 40: Seil
- 43: Diagonale

- 50: Haltekonstruktion
- 51: Stützkonstruktion
- 52: Hängekonstruktion

Der Vollständigkeit halber werden sämtliche, auch in den Figuren verwendete Bezeichnungen erläutert.

Die Schirmachse (1) bezeichnet die immaterielle, geometrische Achse des Schirmes bzw, seines Stiels (20). Bei den meisten Ausgestaltungsvarianten bestehen Rotationssymmetrien um diese Schirmachse (1).

Die Segelfläche (10) bezeichnet die materielle Fläche, die direkt oder indirekt durch die Arme (30) aufgespannt wird. Sie besteht vorzugsweise aus Folien, textilen Stoffen oder sonstigen Membranen und dient beispielsweise dem Sonnenschutz und/ oder dem Regenschutz und/ oder als Reflektionsfläche.

Die Segelkante (11) begrenzt die Segelfläche (10) mit einer Kante nach Außen. Die Segelkante (11) kann bei vorhandenen statischen Anforderungen verstärkt ausgeführt werden.

Der Segeleckpunkt (12) bezeichnet einen materiellen Punkt an der Segelkante (11), an dem ein Arm (30) des Schirmes die Segelfläche (10) nach Außen zieht.

Der Segelachspunkt (13) bezeichnet den immateriellen geometrischen Schnittpunkt der Schirmachse (1) mit der Segelfläche (10).

Das Segelrandseil (14) bezeichnet ein Zugseil, welches außerhalb der Segelfläche (10) geführt wird, jeweils benachbarte Endpunkte (33) der Arme (30) des Schirms verbindet und die Segelkante (11) in statischer Hinsicht entlastet.

Die Segelrandstäbe (15) bezeichnen über Gelenke zu einer geschlossenen Kette zusammengefasste Stäbe, die an ihren Endpunkten, den Gelenken, von Armen (30) in ihrer Position definiert werden und die Segelfläche aufspannen.

Der Segelrandbogen (16) bezeichnet einen vorzugsweise elastischen, zu einem Ring geschlossenen Stab, der punktuell von Armen (30) in seiner Position definiert wird und der die Segelfläche (10) aufspannt.

Der Stiel (20) bezeichnet den Abschnitt des Mastens, an dem alle zum Aufspannen des Schirms erforderlichen statischen Elemente direkt oder indirekt, fest oder verschieblich befestigt sind. Nicht als Stiel (20) bezeichnet werden jene Abschnitte des Mastens, welche den Stiel tragen. Sie werden als Haltekonstruktion (50), respektive Stützkonstruktion (51) oder Hängekonstruktion (52) bezeichnet. Es können jedoch Stiel (30) und Stützkonstruktion (51) aus einem durchgehenden Rundrohr gefertigt werden, d.h. gemeinsam als "Mast" ausgeführt werden.

Die Stielspitze (21) bezeichnet das obere oder untere, freie Ende des Stiels (20). Die Stielspitze kann, sofern es für den Öffnungs- und Schließ-Mechanismus erforderlich ist, als Teleskop aus dem Stiel (20) ausfahrbar ausgeführt werden.

Die Gewindespindel (22) bezeichnet eine Gewindestange, welche innerhalb des Stiels (20) geführt wird, vorzugsweise über ein Kegelradgetriebe (24) mit Kurbel betätigt wird und die für das Öffnen und Schließen des Schirms verfahrbaren Bauteile, wie zum Beispiel die Stielspitze (21) oder die Hülse (25), bewegt.

Das Kegelradgetriebe (24) wird mit Hilfe einer Kurbel betätigt und verfährt über die Drehung der Gewindespindel (22) die für das Öffnen und Schließen des Schirms zuständigen Bauteile. Das Kegelradgetriebe (24) wird vorzugsweise innerhalb des Stiels (20) angeordnet.

Die Hülse (25) bezeichnet ein verfahrbares mechanisches Bauteil am Stiel (20), an dem die Arme (30), Seile (40) oder Diagonalen (43) befestigt sind. Durch das verfahren der Hülse (25) öffnet und schließt der Schirm. Als Hülse (25) wird hier abweichend vom umgangssprachlichen Gebrauch auch ein solches entlang der Schirmachse (1) verfahrbares Bauteil bezeichnet, an dem die Diagonalen (43) befestigt sind und das keine Öffnung in der Schirmachse (1) benötigt, da es den oberhalb endenen Stiel (20) nicht umgibt und lediglich über ein Zugseil mit diesem verbunden wird.

Die Ausleger (28) bezeichnen direkt oder indirekt fest oder verschieblich am Stiel (20) angebrachte Abstandshalter, an denen die Arme (30), die Seile (40) oder Diagonalen (43) befestigt sind.

Die Spindelmutter (29) bezeichnet das mechanische Bauteil innerhalb des Stiels (20) , das durch Drehen der Gewindespindel (22) in Richtung der Schirmachse (1) nach oben und unten bewegt werden kann. Mit Hilfe der Spindelmutter (29) werden beispielsweise die Hülse (25) oder die Stielspitze (21) verfahren.

Die Arme (30) bezeichnen die gelenkig befestigten und radial von der Schirmachse (1) ausgehenden Druckstäbe, welche die Segelfläche (10) direkt oder indirekt aufspannen. Die Arme (30) werden durch Seile (40). Diagonalen (43) und/ oder die Zugkräfte der Segelfläche (10) in ihre für das Aufspannen der Segelfläche (10) Position gehalten. Je nach Ausgestaltungsvariante werden die Arme (30) auf Biegung belastet und gegebenenfalls gekrümmt ausgeführt.

Die Hocharme (31) bezeichnen solche Arme (30), welche die Segelfläche (10) direkt oder indirekt nach oben ziehen.

Je nach Ausgestaltungsvariante sind die Hocharme (31) ausgehend von der Schirmachse (1) beliebig geneigt.

Der Tiefarme (32) bezeichnen diejenigen Arme (30), welche die Segelfläche (10) direkt oder indirekt nach unten ziehen. Die Tiefarme (32) sind ausgehend von der Schirmachse (1) stets nach unten geneigt.

Die Endpunkte (33) bezeichnenen die äußeren, d.h. die der Schirmachse (1) abgewandten materiellen Enden der Arme (30). An den Endpunkten (33) werden meist die Segeleckpunkte (12) befestigt.

Die Hochpunkte (34) bezeichnenen die äußeren, d.h. die der Schirmachse (1) abgewandten materiellen Enden der Hocharme (31). Auch bezeichnen sie die nach oben zeigenden Knotenpunkte benachbarter Segelrandstäbe (15).

Die Tiefpunkte (35) bezeichnenen die äußeren, d.h. die der Schirmachse (1) abgewandten materiellen Enden der Tiefarme (32). Auch bezeichnen sie die nach unten zeigenden Knotenpunkte benachbarter Segelrandstäbe (15).

Die Seile (40) bezeichnen Zugseile, welche die Endpunkte (33) mit dem Stiel (20) bzw. den Auslegern (28) verbinden.

Die Diagonalen (43) bezeichnen materielle Druckstäbe und/ oder Zugseile, welche beliebige Punkte der Arme (30) mit dem Stiel (20) bzw. den Auslegern (28) verbinden.

Die Haltekonstruktion (50) bezeichnet das statische Bauteil, welches den Stiel (20) hält, d.h. welches den Stiel (20) nach unten mit dem Boden verbindet oder welches den Stiel (20) von oben fasst und mit einer über den Schirm greifenden Konstruktion mit dem Boden oder einer Wand verbindet.

Die Stützkonstruktion (51) bezeichnet ein statisches Bauteil, welches den Stiel (20) hält und mit dem Boden verbindet. Die einfachste Ausführung einer Stützkonstruktion (51) ein Mast.

Die Hängekonstruktion (52) bezeichnet ein statisches Bauteil, welches den Stiel über den Schirm hinweg von oben greift.

## Patentansprüche

1. Auf- und zusammenfaltbare Schirmkonstruktion, die zum Schutz vor Witterungseinflüssen wie Sonne und/oder Regen genutzt werden kann, wobei eventuell anfallendes Regenwasser infolge der Form der Segelfläche nach Außen abführbar ist, **dadurch gekennzeichnet,**
**dass** die die Segelfläche (10) aufspannenden Arme (30) ausschließlich oberhalb der Segelfläche (10) liegen und die Segelfläche (10) nicht durchdringen.

2. Schirmkonstruktionen nach Patentanspruch 1 **dadurch gekennzeichnet,**
**dass** die Schirmkonstruktion einen im Boden verankerbaren oder am Boden oder in der Luft durch eine Stützkonstruktion (51) gehaltenen Stiel (20), eine im aufgefalteten Zustand wellenförmig geschwungene, stoff- oder membranähnliche, bevorzugterweise zugfeste, über eine ganzzahlig, vieleckige Grundfläche verfügende, mit abwechselnd Hochpunkte (34) und Tiefpunkte (35) beschreibenden Segeleckpunkten (12) versehene, etwa mittig von einem Stiel (20) durchstoßene, an dieser Durchdringungstelle bevorzugterweise fest mit dem Stiel (20) verbunderte oder aber frei in Richtung der vertikalen Schirmachse (1) verschiebbare und von einer im aufgefalteten Zustand geneigt zur Schirmachse (1) verlaufenden Segelkanten (11) begrenzte Segelfläche (10) und eine oder mehrere strahlenförmig am Stiel (20) gelenkig angebrachte, im aufgefalteten Zustand jeweils vom Stiel (20) zum Segeleckpunkt (12) sich erstreckende Arme (30) aufweist.

3. Schirmkonstruktionen nach einem der vorherigen Ansprüche, **dadurch gekennzeichnet,**
**dass** die segelfläche (10) von einer geraden Gesamtzahl 2n an Hochpunkten (34) und Tiefpunkten (35) aufspannbar ist, so dass die Segelfläche (10) über n Hochpunkte (34) und n Tiefpunkte (35) verfügt, welche abwechselnd an der Segelkante (11) der aufgespannten Segelfläche (10) angeordnet sind und eine weilenförmig geschwungene Form der Segelfläche (10) erzeugen, wobei die Hochpunkte (34) die Segelfläche (10) nach außen und oben ziehen und die Tiefpunkte (35) die Segelfläche (10) nach außen und unten ziehen.

4. **Schirmkonstruktionen nach einem der vorherigen Ansprüche, dadurch gekennzeichnet,**
**dass** die Segelfläche (10) von einer geraden Gesamtzahl 2n an Hochpunkten (34) und Tiefarmen (32) aufspannbar ist und über n Hochpunkte (34) und n Tiefarme (32) verfügt, welche abwechselnd um die Schirmachse (1) angeordnet sind und eine abwechselnd oben geschwungene und unten geknickte Form der Segelfläche erzeugen, wobei die Hochpunkte (34) an der Segelkante (11) der Segelfläche (10) angeordnet sind und die Segelfläche (10) nach oben ziehen, und wobei die Tiefarme (32) vorzugsweise über ihre gesamte Länge, insbesondere durch ein Kederprofil mit der Segelfläche (10) verbunden sind und/ oder diese berühren und die Segelfläche (10) nach unten drücken.

5. Schirmkonstruktionen nach einem der vorherigen Ansprüche, **dadurch gekennzeichnet,**
**dass** die Segelfläche (10) von einer geraden Gesamtzahl 2n an Hocharmen (31) und Tiefpunkten (35) aufspannbar ist und über n Hocharme (31) und n Tiefpunkte (35) verfügt, welche abwechselnd um die Schirmachse (1) angeordnet sind und eine abwechselnd oben geknickte und unten geschwungene Form der Segelfläche erzeugen, wobei die Hocharme (31) vorzugsweise über ihre gesamte Länge insbesondere durch ein Kederprofil mit der Segelfläche (10) verbunden sind und/ oder diese berühren und die Segelfläche (10) nach oben ziehen, und wobei die Tiefpunkte (35) an der Segelkante (11) der Segelfläche (10) angeordnet sind und die Segelfläche (10) nach unten drücken.

6. **Schirmkonstruktionen nach einem der vorherigen Ansprüche, dadurch gekennzeichnet,**
**dass** die Segelfläche (10) an einer geraden Gesamtzahl 2n an Hocharmen (31) und Tiefarmen (32) führbar ist und über n Hocharme (31) und über n Tiefarme (32) verfügt, welche abwechselnd um einen Stiel (20) angeordnet sind und eine abwechselnd nach oben und nach unten geknickte Form der Segelfläche (10) erzeugen, wobei alle Hocharme (31) und Tiefarme (32) oberhalb der Segelfläche (10) liegen und punktuell oder über ihre gesamte Länge insbesondere durch ein Kederprofil mit der Segelfläche (10) verbunden sind und/ oder diese berühren und abwechselnd die Segelfläche (10) nach oben ziehen und nach unten drücken.

7. Schirmkonstruktionen nach einem der vorherigen Ansprüche, **dadurch gekennzeichnet,**
**dass** die Segelfläche (10) von einer beliebigen Anzahl n von Tiefpunkten (35) aufspannbar ist, wobei der geometrische Schnittpunkt der Segelfläche (10) mit der Schirmachse (1), der so genannte Segelachspunkt (13), nach oben gezogen ist, so dass sich eine kegelförmige Form der Segelfläche (10) einstellt.

8. Schirmkonstruktionen nach einem der vorherigen Ansprüche, **dadurch gekennzeichnet,**
**dass** die Segelfläche (10) an einer beliebigen Anzahl n von Tiefarmen (32) führbar ist, wobei die Tiefarme (32) punktuell oder über ihre gesamte länge insbesondere durch ein Kederprofil mit der Segelfläche (10) verbunden sind und/oder diese berühren, so dass sich eine entlang der Tiefarme (32) geknickte kegelförmige Form der Segelfläche (10) einstellt.

9. Schirmkonstruktionen nach einem der vorherigen Ansprüche, **dadurch gekennzeichnet,**
**dass** die Segelfläche (10) von einer geraden Anzahl n von Segelrandstäben (15) aufspannbar ist, wobei die Segelrandstäbe (15) punktuell oder über ihre gesamte Länge mit der Segelkante (11) verbunden sind und mit ihren wechselnden Neigungen eine wellenförmig geschwungene Form der Segelfläche (10) verursachen.

10. Schirmkonstruktionen nach einem der vorherigen Ansprüche, **dadurch gekennzeichnet,**
**dass** die Segelfläche (10) von einem vorzugsweise elastischen, zu einem Ring geschlossenen Segelrandbogen (16) aufspannbar ist, wobei der Segelrandbogen (16) punktuell oder über seine gesamte Länge mit der Segelkante (11) verbunden ist und mit seinen wechselnden Neigungen eine wellenförmig geschwungene Form der Segelfläche (10) verursacht.

11. Schirmkonstruktionen nach einem der vorherigen Ansprüche, **dadurch gekennzeichnet,**
**dass** wenigstens ein Segment der Segelfläche (10) durch ein Segelrandseil (14) ersetzt ist.

12. Schirmkonstruktionen nach einem der vorherigen Ansprüche, **dadurch gekennzeichnet,**
**dass** die Verbindungslinie innerhalb der Segelfläche (10) zwischen einem Segeleckpunkt (12) und der Schirmachse (1) infolge von aufgenähten Gurtbändern oder eingenähten Zugseilen bei vernachlässigbaren Kräften aus der Segelfläche (10) eine Gerade bildet so dass die Segelfläche (10) einen Knick entlang der Verbindungsgerade zwischen den Segeleckpunkten (12) und der Schirmachse (1) aufweist, und/ oder **dadurch gekennzeichnet, dass** die Verbindungslinie innerhalb der Segelfläche (10) zwischen einem Segeleckpunkt (12) und der Schirmachse (1) infolge von aufgenähten Gurtbändern oder eingenähten Zugseilen bei nicht zu vernachlässigbaren Kräften aus der Segelfläche (10) eine Kurve bildet, so dass die Segelfläche (10) einen Knick entlang der Verbindungskurve zwischen den Segeleckpunkten (12) und der Schirmachse (1) aufweist.

13. Schirmkonstruktionen nach einem der vorherigen Ansprüche, **dadurch gekennzeichnet,**
**dass** im aufgespannten Zustand des Schirmes mehrere oder alle Tiefarme (32) durch die statischen Eigenschaften der nach Bedarf durch Gurtbänder oder Seile verstärkten und durch Hocharme (31) oben gehaltenen Segelfläche (10) oder ihrer begleitenden Elemente, insbesondere der Segelkante (11), der Segelrandstäbe (15), des Segelrandbogens (16) oder der Segelrandseile (14) in ihre für den aufgespannten Schirm erforderlichen Position oben gehalten sind, und/ oder **dadurch gekennzeichnet, dass** im aufgespannten Zustand des Schirmes mehrere oder alle Arme (30) durch die statischen Eigenschaften der nach Bedarf durch Gurtbänder oder Seile verstärkten Segelfläche (10) oder ihrer begleitenden Elemente, insbesondere der Segelkante (11), der Segelrandstäbe (15), des Segelrandbogens (16) oder der Segelrandseile (14), in ihre für den aufgespannten Schirm erforderlichen Position nach unten verspannt sind.

14. Schirmkonstruktionen nach einem der vorherigen Ansprüche, **dadurch gekennzeichnet,**
**dass** das Aufspannen des Schirmes durch einen Öffnungs- und Schließ-Mechanismus erfolgt bei dem eine Hülse (25) oder eine ausfahrbare teleskopähnliche Stielspitze (21), an der alle Arme (30) des Schirmes gelenkig befestigt sind, in Richtung der Schirmachse (1) nach unten bewegt wird, so dass alle Arme (30) einschließlich der an diesen Armen (30) befestigten Segelfläche (10) durch Seile (40) und/ oder Diagonalen (43) in ihre für den aufgespannten Schirm erforderlichen Position gedrückt oder gezogen werden, bis die Segelfläche (10) vollständig aufgespannt ist und das Gesamtsystem infolge der Begrenzungen, welche sich aus den statischen Eigenschaften und der Geometrie der Segelfläche (10) oder ihrer begleitenden Elemente, insbesondere der Segelkante (11), der Segetrandstäbe (15), des Segelrandbogens (16) oder der Segelrandseile (14), ergeben und/ oder durch Seile (40) oder Diagonalen (43) bereitgestellt wird, eine stabile Ruhelage einnimmt, und/ oder **dadurch gekennzeichnet, dass** das Aufspannen des Schirmes durch einen Öffnungs- und Schließ-Mechanismus erfolgt, bei dem eine Hülse (25) oder eine ausfahrbare teleskopähnliche Stielspitze (21), an der alle Arme (30) des Schirmes gelenkig befestigt sind, in Richtung der Schirmachse (1) nach unten bewegt wird, so dass alle Hocharme (31), einschließlich der an diesen Armen (30) befestigten Segelfläche (10) durch Seile (40) und/ oder Diagonalen (43) in ihre für den aufgespannten Schirm erforderlichen Position gedrückt oder gezogen werden, wobei alle Tiefarme (32), durch die statischen Eigenschaften der nach Bedarf durch Gurtbänder oder Seile verstärkten Segelfläche (10) oder ihrer begleitenden Elemente, insbesondere der Segelkante (11), der Segelrandstäbe (15), des Segelrandbagens (16) oder der Segelrandseile (14), mit in ihre für den aufgespannten Schirm erforderlichen Position gezogen werden, bis die Segelfläche (10) vollständig aufgespannt ist und das Gesamtsystem infolge der Begrenzungen, welche sich aus den statischen Eigenschaften und der Geometrie der Segelfläche (10) oder ihrer begleitenden Elemente ergeben und/ oder durch Seile (40) oder Diagonalen (43) bereitgestellt wird, eine stabile Ruhelage einnimmt.

15. **Schirmkonsetruktionen nach einem der vorherigen Ansprüche, dadurch gekennzeichnet,**
**dass** das Aufspannen des Schirmes durch einen Öffnungs- und Schließ-Mechanismus erfolgt, bei dem eine Hülse (25) oder die ein- bzw. ausfahrbare teleskopähnliche Stielspitze (21) oder ein beliebiges, nicht fest mit dem Stiel verbundenes Element auf der Schirmachse (1), an der alle Seile (40) oder Diagonalen (43) gelenkig befestigt sind, in Richtung der Schirmachse (1) nach oben bewegt wird, so dass durch die Seile (40) oder die Diagonalen (43) alle Arme (30) einschließlich der an diesen Armen (30) befestigten Segelfläche (10) in ihre für den aufgespannten Schirm erforderlichen Position gedrückt oder gezogen werden, bis die Segelfläche (10) vollständig aufgespannt ist und das Gesamtsystem infolge der Begrenzungen, welche sich aus den statischen Eigenschaften und der Geometrie der Segelfläche (10) oder ihrer begleitenden Elemente, insbesondere der Segelkante (11), der Segelrandstäbe (15), des Segelrandbogens (16) oder der Segelrandseile (14), ergeben und/ oder durch Seile (40) oder Diagonalen (43) bereitgestellt wird, eine stabile Ruhelage einimmt, und/oder **dadurch gekennzeichnet, dass** das Aufspannen des Schirmes durch einen Öffnungs- und Schließ-Mechanismus erfolgt bei dem eine Hülse (25) oder die ein- bzw. ausfahrbare teleskopähnliche Stielspitze (21) oder ein beliebiges, nicht fest mit dem Stiel verbundenes Element auf der Schirmachse (1), an der alle Seile (40) oder Diagonalen (43) gelenkig befestigt sind, in Richtung der Schirmachse (1) nach oben bewegt wird, so dass durch die Seile (40) oder die Diagonalen (43) alle Hocharme (31), einschließlich der an diesen Armen (30) befestigten Segelfläche (10) in ihre für den aufgespannten Schirm erforderlichen Position gedrückt oder gezogen werden, wobei alle Tiefarme (32) durch die statischen Eigenschaften der nach Bedarf durch Gurtbänder oder Seile verstärkten Segelfläche (10) oder ihrer begleitenden Elemente, insbesondere der Segelkante (11), der Segelrandstäbe (15), des Segelrandbogens (16) oder der Segelrandselle (14), mit in ihre für den aufgespannten Schirm erforderlichen Position gezogen werden, bis die Segelfläche (10) vollständig aufgespannt ist und das Gesamtsystem Infolge der Begrenzungen welche sich aus den statischen Eigenschaften und der Geometrie der Segelfläche (10) oder ihrer begleitenden Elemente ergeben und/ oder durch Seile (40) oder Diagonalen (43) bereitgestellt wird, eine stabile Ruhelage einnimmt.

16. Schirmkonstruktionen nach einem der vorherigen Ansprüche, **dadurch gekennzeichnet,**
**dass** das Aufspannen des Schirmes durch einen Öffnungs- und Schließ-Mechanismus erfolgt, bei dem die Seile (40) oder Diagonalen (43) verkürzt oder verlängert werden, so dass durch die Seile (40) oder Diagonalen (43) alle Arme (30) einschließlich der an diesen Armen (30) befestigten Segelfläche (10) in ihre für den aufgespannten Schirm erforderlichen Position gedrückt oder gezogen werden, bis die Segelfläche (10) vollständig aufgespannt ist und das Gesamtsystem infolge der Begrenzungen, welche sich bereits aus den statischen Eigenschaften und der Geometrie der Segelfläche (10) oder ihrer begleitenden Elemente, insbesondere der Segelkante (11), der Segelrandstäbe (15), des Segelrandbogens (16) oder der Segelrandseile (14), ergeben und/ oder durch Seile (40) oder Diagonalen (43) bereitgestellt wird, eine stabile Ruhelage einnimmt und/ oder **dadurch gekennzeichnet dass** das Aufspannen des Schirmes durch einen Öffnungs- und Schließ-Mechanismus erfolgt, bei dem die Seile (40) oder Diagonalen (43) verkürzt oder verlängert werden, so dass durch die Seile (40) oder Diagonalen (43) alle Hocharme (31) einschließlich der an diesen Armen (30) befestigten Segelfläche (10) in ihre für den aufgespannten Schirm erforderlichen Position gedrückt oder gezogen werden, wobei alle Tiefarme (32) durch die statischen Eigenschaften der nach Bedarf durch Gurtbänder oder Seile verstärkten Segelfläche (10) oder ihrer begleitenden Elemente, insbesondere der Segelkante (11), der Segelrandstäbe (15), des Segelrandbogens (16) oder der Segelrandselle (14), mit in ihre für den aufgespannten Schirm erforderlichen Position gezogen werden, bis die Segelfläche (10) vollständig aufgespannt ist und das Gesamtsystem infolge der Begrenzungen, welche sich bereits aus den statischen Eigenschaften und der Geometrie der Segelfläche (10) oder ihrer begleitenden Elemente ergeben und/ oder durch Seile (40) oder Diagonalen (43) bereitgestellt wird, eine stabile Ruhelage einnimmt.

17. Schirmkonstruktionen nach einem der vorherigen Ansprüche, **dadurch gekennzeichnet,**
**dass** die Summe aus der Länge a des Armes (30) vom Stiel (20) bis zum Angriffspunkt der Diagonale (43) und aus der Länge d der Diagonale (43) für alle Arme gleich ist, also a+d=const. gilt so dass insbesondere Schirme mit Hocharmen (31) und Tiefarmen (32) vollständig zusammenfaltbar sind.

18. Schirmkonstruktionen nach einem der vorherigen Ansprüche, **dadurch gekennzeichnet,**
**dass** das Zusammenfalten des Schirms durch einen Öffnungs- und Schließ-Mechanismus erfolgt, bei dem alle Arme (30) und die Segelfläche (10) am Segelachspunkt (13) an einer gemeinsamen Hülse (25) befestigt werden, so dass durch das Hochfahren der Hülse (25) der Segelachspunkt (13) mit nach oben gezogen wird und die Segelfläche (10) im zusammengefalteten Zustand des Schirms am Segelachspunkt hängt.

## Claims

1. Unfoldable and foldable protective umbrella structure, which can be used to protect against weather influences such as sun and/or rain, wherein any incident rain water can be conducted outwardly as a result of the form of the canopy surface, **characterised in that** the arms (30) spreading the canopy surface (10) lie exclusively above the canopy surface (10) and do not penetrate the canopy surface (10).

2. Umbrella structures according to claim 1, **characterised in that** the umbrella structure has a post (20) which can be anchored in the ground or held on the ground or in the air by a supporting structure (51), a canopy surface (10) which, in the unfolded state, is curved with a wave-like form, has a cloth-like or membrane-like, whole-number polygonal basic surface, preferably of high tensile strength, and has canopy corner points (12) defining alternate high points (34) and low points (35), is penetrated approximately centrally by a post (20), is attached preferably firmly to the post (20) at this penetration site, or is freely displaceable in the direction of the vertical umbrella axis (1) and is bounded by a canopy edge (11) which, in the unfolded state, extends inclined to the umbrella axis (1), and has one or more arms (30) mounted radially in articulated manner on the post (20), each of said arms extending, in the unfolded state, from the post (20) to the respective canopy corner point (12).

3. Umbrella structures according to one of the preceding claims, **characterised in that** the said surface (10) may be spread out from an even total number 2n of high points (34) and low points (35), so that the canopy surface (10) has n high points (34) and n low points (35) which are arranged alternately on the canopy edge (11) of the spread out canopy surface (10) and generate a wave-like curved form of the canopy surface (10), wherein the high points (34) pull the canopy surface (10) outwardly and upwardly and the low points (35) pull the canopy surface (10) outwardly and downwardly.

4. Umbrella structures according to one of the preceding claims, **characterised in that** the canopy surface (10) may be spread out from an even total number 2n of high points (34) and low arms (32) and has n high points (34) and n low arms (32) which are arranged alternately round the canopy axis (1) and generate a form of the canopy surface which is curved above and folded below, wherein the high points (34) are arranged on the canopy edge (11) of the canopy surface (10) and pull the canopy surface (10) upwardly, and wherein the low arms (32) are preferably attached to the canopy surface (10) over their whole length, in particular by means of a piping profile, and/or touch the canopy surface (10) and press it downwardly.

5. Umbrella structures according to one of the preceding claims, **characterised in that** the canopy surface (10) may be spread out from an even total number 2n of high arms (31) and low points (35) and has n high arms (31) and n low points (35) which are arranged alternately round the canopy axis (1) and generate a form of the canopy surface which is folded above and curved below, wherein the high arms (31) are preferably attached to the canopy surface (10) over their whole length, in particular by means of a piping profile, and/or touch the canopy surface (10) and pull it upwardly, and wherein the low points (35) are arranged on the canopy edge (11) of the canopy surface (10) and press the canopy surface (10) downwardly.

6. Umbrella structures according to one of the preceding claims, **characterised in that** the canopy surface (10) may be guided on an even total number 2n of high arms (31) and low arms (32) and has n high arms (31) and n low arms (32) which are arranged alternately round a post (20) and generate a form of the canopy surface (10) which is folded alternately above and below, wherein all the high arms (31) and the low arms (32) lie above the canopy surface (10) and are attached to the canopy surface (10) at points or along their whole length, in particular by means of a piping profile and/or touch the canopy surface (10) and alternately pull it upwardly and press it downwardly.

7. Umbrella structures according to one of the preceding claims, **characterised in that** the canopy surface (10) may be spread out from any desired number n of low points (35), wherein the geometrical intersection of the canopy surface (10) with the umbrella axis (1), designated the canopy axis point (13), is drawn upwardly so that a conical form of the canopy surface (10) is generated.

8. Umbrella structures according to one of the preceding claims, **characterised in that** the canopy surface (10) may be guided on any desired number n of low arms (32), wherein the low arms (32) are connected to the canopy surface (10) at points or over their whole length, in particular by means of a piping profile and/or touch the canopy surface (10) so that a form of the canopy surface (10) is generated which is folded along the low arms (32).

9. Umbrella structures according to one of the preceding claims, **characterised in that** the canopy surface (10) may be spread out from an even number n of canopy edge rods (15), wherein the canopy edge rods (15) are connected to the canopy edge (11) at points or along their whole length and, with their alternating inclinations, generate a wave-like curved form of the canopy surface (10).

10. Umbrella structures according to one of the preceding claims, **characterised in that** the canopy surface (10) may be spread out from a canopy edge arc (16) which is preferably elastic and is closed to a ring, wherein the canopy edge arc (16) is connected at points or over its whole length to the canopy edge (11) and, with its alternating inclinations, generates a wave-like curved form of the canopy surface (10).

11. Umbrella structures according to one of the preceding claims, **characterised in that** at least one segment of the canopy surface (10) is replaced by a canopy edge cord (14).

12. Umbrella structures according to one of the preceding claims, **characterised in that** the connecting line within the canopy surface (10) between a canopy corner point (12) and the umbrella axis (1) forms a straight line from the canopy surface (10) as a result of sewn-on webbing or sewn-in tensioning cords, in the presence of negligible forces, so that the canopy surface (10) has a fold along the connecting straight line between the canopy corner points (12) and the umbrella axis (1), and/or **characterised in that** the connecting line within the canopy surface (10) between a canopy corner point (12) and the umbrella axis (1) forms a curve from the canopy surface (10) as a result of sewn-on webbing or sewn-in tensioning cords, in the presence of not negligible forces, so that the canopy surface (10) has a fold along the connecting curve between the canopy corner points (12) and the umbrella axis (1).

13. Umbrella structures according to one of the preceding claims, **characterised in that**, in the spread out state of the canopy, a plurality of, or all, the low arms (32) are held upwardly by the static properties of the canopy surface (10) which is reinforced, if needed, by means of webbing or cords and is held upwardly by high arms (31) or by its accompanying elements, in particular the canopy edge (11), the canopy edge rods (15), the canopy edge arc (16) or the canopy edge cords (14) into their position required for the spread out canopy, and/or **characterised in that**, in the spread out state of the canopy, a plurality of, or all, arms (30) are tensioned downwardly by the static properties of the canopy surface (10) which is reinforced, if needed, by means of webbing or cords or by its accompanying elements, in particular the canopy edge (11), the canopy edge rods (15), the canopy edge arc (16) or the canopy edge cords (14) into their position required for the spread out canopy.

14. Umbrella structures according to one of the preceding claims, **characterised in that** the spreading out of the umbrella is carried out by means of an opening and closing mechanism wherein a sleeve (25) or an extensible telescope-like post tip (21) to which all the arms (30) of the umbrella are attached in articulated manner are moved downwardly in the direction of the umbrella axis (1), so that all the arms (30) including the canopy surface (10) attached to these arms (30) are pressed or pulled by cords (40) and/or diagonals (43) into their position required for the spread out canopy, until the canopy surface (10) is fully spread out and the whole system assumes a stable rest position given by the limitations resulting from the static properties and the geometry of the canopy surface (10) or by its accompanying elements, in particular the canopy edge (11), the canopy edge rods (15), the canopy edge arc (16) or the canopy edge cords (14) and/or provided by cords (40) or diagonals (43), and/or **characterised in that** the spreading out of the umbrella is carried out by means of an opening and closing mechanism wherein a sleeve (25) or an extensible telescope-like post tip (21) to which all the arms (30) of the umbrella are attached in articulated manner are moved downwardly in the direction of the umbrella axis (1), so that all the high arms (31) including the canopy surface (10) attached to these arms (30) are pressed or pulled by cords (40) and/or diagonals (43) into their position required for the spread out canopy, wherein all the low arms (32) are also pulled by the static properties of the canopy surface (10) which is reinforced, if needed, by means of webbing or cords or by its accompanying elements, in particular the canopy edge (11), the canopy edge rods (15), the canopy edge arc (16) or the canopy edge cords (14) into their position required for the spread out canopy, until the canopy surface (10) is fully spread out and the whole system assumes a stable rest position given by the limitations resulting from the static properties and the geometry of the canopy surface (10) or by its accompanying elements, and/or provided by cords (40) or diagonals (43).

15. Umbrella structures according to one of the preceding claims, **characterised in that** the spreading out of the umbrella is carried out by means of an opening and closing mechanism wherein a sleeve (25) or the retractable and extensible telescope-like post tip (21) or any element on the umbrella axis (1) not firmly attached to the post, to which all the cords (40) or diagonals (43) are attached in articulated manner is moved upwardly in the direction of the umbrella axis (1), so that all the arms (30) including the canopy surface (10) attached to these arms (30) are pushed or pulled by the cords (40) or the diagonals (43) into their position required for the spread out canopy, until the canopy surface (10) is fully spread out and the whole system assumes a stable rest position given by the limitations resulting from the static properties and the geometry of the canopy surface (10) or by its accompanying elements, in particular the canopy edge (11), the canopy edge rods (15), the canopy edge arc (16) or the canopy edge cords (14) and/or provided by cords (40) or diagonals (43), and/or **characterised in that** the spreading out of the umbrella is carried out by means of an opening and closing mechanism wherein a sleeve (25) or the retractable and extensible telescope-like post tip (21) or any element on the umbrella axis (1) not firmly attached to the post, to which all the cords (40) or diagonals (43) are attached in articulated manner is moved upwardly in the direction of the umbrella axis (1), so that all the high arms (31) including the canopy surface (10) attached to these arms (30) are pushed or pulled by the cords (40) or the diagonals (43) into their position required for the spread out canopy, wherein all the low arms (32) are also pulled by the static properties of the canopy surface (10) which is reinforced, if needed, by means of webbing or cords or by its accompanying elements, in particular the canopy edge (11), the canopy edge rods (15), the canopy edge arc (16) or the canopy edge cords (14) into their position required for the spread out canopy, until the canopy surface (10) is fully spread out and the whole system assumes a stable rest position given by the limitations resulting from the static properties and the geometry of the canopy surface (10) or by its accompanying elements, and/or provided by cords (40) or diagonals (43).

16. Umbrella structures according to one of the preceding claims, **characterised in that** the spreading out of the umbrella is carried out by means of an opening and closing mechanism wherein the cords (40) or diagonals (43) are shortened or lengthened, so that all the arms (30) including the canopy surface (10) attached to said arms (30) are pushed or pulled by the cords (40) or diagonals (43) into their position required for the spread out umbrella until the canopy surface (10) is fully spread out and the whole system assumes a stable rest position given by the limitations resulting from the static properties and the geometry of the canopy surface (10) or by its accompanying elements, in particular the canopy edge (11), the canopy edge rods (15), the canopy edge arc (16) or the canopy edge cords (14) and/or provided by cords (40) or diagonals (43), and/or **characterised in that** the spreading out of the umbrella is carried out by means of an opening and closing mechanism wherein the cords (40) or diagonals (43) are shortened or lengthened so that all the high arms (31) including the canopy surface (10) attached to said arms (30) are pushed or pulled by the cords (40) or diagonals (43) into their position required for the spread out canopy, wherein all the low arms (32) are also pulled by the static properties of the canopy surface (10) which is reinforced, if needed, by means of webbing or cords or by its accompanying elements, in particular the canopy edge (11), the canopy edge rods (15), the canopy edge arc (16) or the canopy edge cords (14) into their position required for the spread out canopy, until the canopy surface (10) is fully spread out and the whole system assumes a stable rest position given by the limitations resulting from the static properties and the geometry of the canopy surface (10) or by its accompanying elements, and/or provided by cords (40) or diagonals (43).

17. Umbrella structures according to one of the preceding claims, **characterised in that** the sum of the length a of the arm (30) from the post (20) to the attachment point of the diagonal (43) and of the length d of the diagonals (43) is the same for all the arms, that is a+d = constant, so that in particular canopies with high arms (31) and low arms (32) may be fully folded.

18. Umbrella structures according to one of the preceding claims, **characterised in that** the folding of the umbrella is carried out by means of an opening and closing mechanism wherein all the arms (30) and the canopy surface (10) are attached at the umbrella axis point (13) to a common sleeve (25), so that through the raising of the sleeve (25), the umbrella axis point (13) is also pulled upwardly and, in the folded condition, the canopy surface (10) hangs from the umbrella axis point.

## Revendications

1. Construction de parasol dépliable et repliable, qui peut être utilisée pour protéger des influences atmosphériques comme le soleil et/ou la pluie, l'eau de pluie s'accumulant éventuellement pouvant être évacuée vers l'extérieur en raison de la forme de la surface de voile, **caractérisée en ce que**
les bras (30) tendant la surface de voile (10) se situent exclusivement au-dessus de la surface de voile (10) et ne traversent pas la surface de voile (10).

2. Constructions de parasol selon la revendication 1, **caractérisées en ce que**
la construction de parasol comprend un manche (20) ancré dans le sol ou maintenu sur le sol ou dans l'air par une construction d'appui (51), une surface de voile (10) arquée de façon ondulée à l'état déplié, semblable à un tissu ou une membrane, de préférence résistante à la traction, disposant d'une surface de base polygonale à nombre entier, pourvue de points d'angle de voile (12) décrivant en alternance des points hauts (34) et des points bas (35), traversée à peu près au centre par un manche (20), reliée de préférence fixement au manche (20) au niveau de ce point de traversée ou bien mobile librement en direction de l'axe de parasol (1) vertical et délimitée par une arête de voile (11) s'étendant à l'état déplié de façon inclinée par rapport à l'axe de parasol (1) et un ou plusieurs bras (30) aménagé(s) de façon articulée en forme de rayon sur le manche (20), s'étendant à l'état déplié respectivement du manche (20) au point d'angle de voile (12).

3. Constructions de parasol selon l'une quelconque des revendications précédentes, **caractérisées en ce que**
la surface de voile (10) peut être tendue par un nombre total pair 2n de points hauts (34) et de points bas (35), de sorte que la surface de voile (10) dispose de n points hauts (34) et de n points bas (35), lesquels sont disposés en alternance sur l'arête de voile (11) de la surface de voile (10) tendue et produisent une forme arquée de façon ondulée de la surface de voile (10), les points hauts (34) tirant la surface de voile (10) vers l'extérieur et vers le haut et les points bas (35) tirant la surface de voile (10) vers l'extérieur et vers le bas.

4. Constructions de voiles selon l'une quelconque des revendications précédentes, **caractérisées en ce que**
la surface de voile (10) peut être tendue par un nombre total pair 2n de points hauts (34) et de bras bas (32) et dispose de n points hauts (34) et de n bras bas (32), lesquels sont disposés en alternance autour de l'axe de parasol (1) et produisent une forme de la surface de voile en alternance arquée vers le haut et coudée vers le bas, les points hauts (34) étant disposés sur l'arête de voile (11) de la surface de voile (10) et tirant la surface de voile (10) vers le haut, et les bras bas (32) étant reliés de préférence sur toute leur longueur, notamment par un profil à bourrelet, à la surface de voile (10) et/ou touchant celle-ci et pressant la surface de voile (10) vers le bas.

5. Constructions de parasol selon l'une quelconque des revendications précédentes, **caractérisées en ce que**
la surface de voile (10) peut être tendue par un nombre entier pair 2n de bras hauts (31) et de points bas (35) et dispose de n bras hauts (31) et de n points bas (35), lesquels sont disposés en alternance autour de l'axe de parasol (1) et produisent une forme de la surface de voile en alternance coudée vers le haut et arquée vers le bas, les bras hauts (31) étant de préférence reliés sur toute leur longueur, en particulier par un profil de bourrelet, à la surface de voile (10) et/ou touchant celle-ci et tirant la surface de voile (10) vers le haut, et les points bas (35) étant disposés sur l'arête de voile (11) de la surface de voile (10) et pressant la surface de voile (10) vers le bas.

6. Constructions de parasol selon l'une quelconque des revendications précédentes, **caractérisées en ce que**
la surface de voile (10) peut être guidée sur un nombre total pair 2n de bras hauts (31) et de bras bas (32) et dispose de n bras hauts (31) et de n bras bas (32), lesquels sont disposés en alternance autour d'un manche (20) et produisent une forme de la surface de voile (10) en alternance coudée vers le haut et vers le bas, tous les bras hauts (31) et bras bas (32) se situant au-dessus de la surface de voile (10) et étant reliés par points ou sur toute leur longueur, en particulier par un profil de bourrelet, à la surface de voile (10) et/ou touchant celle-ci et en alternance tirant vers le haut et pressant vers le bas la surface de voile (10).

7. Constructions de parasol selon l'une quelconque des revendications précédentes, **caractérisées en ce que**
la surface de voile (10) peut être tendue par un nombre quelconque n de points bas (35), le point d'intersection géométrique de la surface de voile (10) avec l'axe de parasol (1), le point axial de voile (13) ainsi nommé, étant tiré vers le haut, de sorte qu'il s'établit une forme conique de la surface de voile (10).

8. Constructions de parasol selon l'une quelconque des revendications précédentes, **caractérisées en ce que**
la surface de voile (10) peut être guidée sur un nombre n quelconque de bras bas (32), les bras bas (32) étant reliés par points ou sur toute leur longueur, en particulier par un profil de bourrelet, à la surface de voile (10) et/ou touchant celle-ci, de sorte qu'il s'établit une forme conique coudée le long des bras bas (32) de la surface de voile (10).

9. Constructions de parasol selon l'une quelconque des revendications précédentes, **caractérisées en ce que**
la surface de voile (10) peut être tendue par un nombre pair n de barres latérales de voile (15), les barres latérales de voile (15) étant reliées par point ou sur toute leur longueur à l'arête de voile (11) et provoquant avec leurs inclinaisons variables une forme arquée de façon ondulée de la surface de voile (10).

10. Constructions de parasol selon l'une quelconque des revendications précédentes, **caractérisées en ce que**
la surface de voile (10) peut être tendue par un arc latéral (16) de préférence élastique, fermé pour former un anneau, l'arc latéral de voile (16) étant relié par points ou sur toute sa longueur à l'arête de voile (11) et provoquant avec ses inclinaisons variables une forme arquée de façon ondulée de la surface de voile (10).

11. Constructions de parasol selon l'une quelconque des revendications précédentes, **caractérisées en ce**
**qu'**au moins un segment de la surface de voile (10) est remplacé par un câble latéral de voile (14).

12. Constructions de parasol selon l'une quelconque des revendications précédentes, **caractérisées en ce que**
la ligne de liaison à l'intérieur de la surface de voile (10) entre un point d'angle de voile (12) et l'axe de parasol (1), du fait de sangles cousues à la surface ou de câbles tracteurs cousus à l'intérieur, dans le cas de forces négligeables provenant de la surface de voile (10), forme une droite, de sorte que la surface de voile (10) comprend un coude le long de la droite de liaison entre les points d'angle de voile (12) et l'axe de parasol (1), et/ou **caractérisées en ce que** la ligne de liaison à l'intérieur de la surface de voile (10) entre un point d'angle de voile (12) et l'axe de parasol (1), du fait de sangles cousues à la surface ou de câbles tracteurs cousus à l'intérieur, dans le cas de forces non négligeables provenant de la surface de voile (10), forme une courbe, de sorte que la surface de voile (10) comprend un coude le long de la courbe de liaison entre les points d'angle de voile (12) et l'axe de parasol (1).

13. Constructions de parasol selon l'une quelconque des revendications précédentes, **caractérisées en ce que**,
à l'état tendu du parasol, plusieurs ou tous les bras bas (32), du fait des propriétés statiques de la surface de voile (10), renforcée au besoin par des sangles ou des câbles et maintenue vers le haut par les bras hauts (31), ou de ses éléments l'accompagnant, notamment l'arête de voile (11), les barres latérales de voile (15), l'arc latéral de voile (16) ou les câbles latéraux de voile (14), sont maintenus vers le haut dans leur position nécessaire pour tendre le parasol, et/ou **caractérisées en ce qu'**à l'état tendu du parasol, plusieurs ou tous les bras (30), du fait des propriétés statiques de la surface de voile (10) renforcée au besoin par des sangles ou des câbles ou de ses éléments l'accompagnant, notamment l'arête de voile (11), les barres latérales de voile (15), l'arc latéral de voile (16) ou les câbles latéraux de voile (14), sont tendus vers le bas dans leur position nécessaire pour tendre le parasol.

14. Constructions de parasol selon l'une quelconque des revendications précédentes, **caractérisées en ce que**
la tension du parasol s'effectue par un mécanisme d'ouverture et de fermeture, dans lequel un manchon (25) ou un pied de manche (21) pouvant être sorti de façon télescopique, sur lequel tous les bras (30) du parasol sont fixés de manière articulée, est déplacé vers le bas en direction de l'axe de parasol (1), de sorte que tous les bras (30), y compris la surface de voile (10) fixée sur ces bras (30), sont pressés ou tirés par des câbles (40) et/ou des diagonales (43) dans leur position nécessaire pour tendre le parasol, jusqu'à ce que la surface de voile (10) soit entièrement tendue et que l'ensemble du système, du fait des limitations, lesquelles résultent des propriétés statiques et de la géométrie de la surface de voile (10) ou de ses éléments l'accompagnant, notamment l'arête de voile (11), les barres latérales de voile (15), l'arc latéral de voile (16) ou les câbles latéraux de voile (14) et/ou sont mises à disposition par les câbles (40) ou les diagonales (43), prenne une position de repos stable, et/ou **caractérisées en ce que** la tension du parasol s'effectue par un mécanisme d'ouverture et de fermeture, dans lequel un manchon (25) ou un pied de manche (21) pouvant être sorti de façon télescopique, sur lequel tous les bras (30) du parasol sont fixés de façon articulée, est déplacé vers le bas en direction de l'axe de parasol (1), de sorte que tous les bras hauts (31), y compris la surface de voile (10) fixée sur ces bras (30), soient pressés ou tirés dans leur position nécessaire pour tendre le parasol par des câbles (40) et/ou des diagonales (43), tous les bras bas (32), du fait des propriétés statiques de la surface de voile (10) renforcée au besoin par des sangles ou des câbles ou de ses éléments l'accompagnant, notamment l'arête de voile (11), les barres latérales de voile (15), l'arc latéral de voile (16) ou les câbles latéraux de voile (14), soient tirés dans leur position nécessaire pour tendre le parasol, jusqu'à ce que la surface de voile (10) soit entièrement tendue et que l'ensemble du système, du fait des limitations, lesquelles résultent des propriétés statiques et de la géométrie de la surface de voile (10) ou de ses éléments l'accompagnant et/ou sont mises à disposition par les câbles (40) ou les diagonales (43), occupe une position de repos stable.

15. Constructions de parasol selon l'une quelconque des revendications précédentes, **caractérisées en ce que**
la tension du parasol s'effectue par un mécanisme d'ouverture et de fermeture, dans lequel un manchon (25) ou le pied de manche (21) pouvant être rentré et/ou sorti de manière télescopique, ou un élément quelconque, non relié fixement au manche sur l'axe de parasol (1), sur lequel tous les câbles (40) ou toutes les diagonales (43) sont fixé(e)s de manière articulée, est déplacé vers le haut en direction de l'axe de parasol (1), de sorte que tous les bras (30), y compris la surface de voile (10) fixée à ces bras (30), peuvent être pressés ou tirés dans leur position nécessaire pour tendre le parasol par les câbles (40) ou les diagonales (43), jusqu'à ce que la surface de voile (10) soit entièrement tendue et que l'ensemble du système, du fait des limitations, lesquelles résultent des propriétés statiques et de la géométrie de la surface de voile (10) ou de ses éléments l'accompagnant, notamment l'arête de voile (11), les barres latérales de voile (15), l'arc latéral de voile (16) ou les bords latéraux de voile (14), et/ou sont mises à disposition par les câbles (40) ou les diagonales (43), occupe une position de repos stable, et/ou **caractérisées en ce que** la tension du parasol s'effectue par un mécanisme d'ouverture et de fermeture, dans lequel un manchon (25) ou le pied de manche (21) pouvant être rentré et/ou sorti de manière télescopique ou un élément quelconque, non relié fixement au manche sur l'axe de parasol (1), sur lequel tous les câbles (40) ou toutes les diagonales (43) sont fixé(e)s de manière articulée, est déplacé vers le haut en direction de l'axe de parasol (1), de sorte que tous les bras hauts (31), y compris la surface de voile (10) fixée sur ces bras (30) sont pressés ou tirés dans leur position nécessaire pour tendre le parasol par les câbles (44) ou les diagonales (43), tous les bras bas (32), du fait des propriétés statiques de la surface de voile (10) renforcée au besoin par des sangles ou des câbles ou de ses éléments l'accompagnant, notamment l'arête de voile (11), les barres latérales de voile (15), l'arc latéral de voile (16) ou les câbles latéraux de voile (14), étant tirés dans leur position nécessaire pour tendre le parasol, jusqu'à ce que la surface de voile (10) soit entièrement tendue et que l'ensemble du système, du fait des limitations, lesquelles découlent des propriétés statiques et de la géométrie de la surface de voile (10) ou de ses éléments l'accompagnant et/ou sont mises à disposition par les câbles (40) ou les diagonales (43), occupe une position de repos stable.

16. Constructions de parasol selon l'une quelconque des revendications précédentes, **caractérisées en ce que**
la tension du parasol s'effectue par un mécanisme d'ouverture et de fermeture, dans lequel les câbles (40) ou les diagonales (43) sont raccourci(e)s ou allongée(s), de sorte que tous les bras (30), y compris la surface de voile (10) fixée à ces bras (30), peuvent être pressés ou tirés dans leur position nécessaire pour tendre le parasol par les câbles (40) ou les diagonales (43), jusqu'à ce que la surface de voile (10) soit entièrement tendue et que l'ensemble du système, du fait des limitations, lesquelles résultent déjà des propriétés statiques et de la géométrie de la surface de voile (10) ou de ses éléments l'accompagnant, notamment l'arête de voile (11), les barres latérales de voile (15), l'arc latéral de voile (16) ou les bords latéraux de voile (14), et/ou sont mises à disposition par les câbles (40) ou les diagonales (43), occupe une position de repos stable, et/ou **caractérisées en ce que** la tension du parasol s'effectue par un mécanisme d'ouverture et de fermeture, dans lequel les câbles (40) ou les diagonales (43) sont raccourci(e)s ou allongée(s), de sorte que tous les bras hauts (31), y compris la surface de voile (10) fixée sur ces bras (30), sont pressés ou tirés dans leur position nécessaire pour tendre le parasol par les câbles (44) ou les diagonales (43), tous les bras bas (32), du fait des propriétés statiques de la surface de voile (10) renforcée au besoin par des sangles ou des câbles ou de ses éléments l'accompagnant, notamment l'arête de voile (11), les barres latérales de voile (15), l'arc latéral de voile (16) ou les câbles latéraux de voile (14), étant tirés dans leur position nécessaire pour tendre le parasol, jusqu'à ce que la surface de voile (10) soit entièrement tendue et que l'ensemble du système, du fait des limitations, lesquelles résultent déjà des propriétés statiques et de la géométrie de la surface de voile (10) ou de ses éléments l'accompagnant et/ou sont mises à disposition par les câbles (40) ou les diagonales (43), occupe une position de repos stable.

17. Constructions de parasol selon l'une quelconque des revendications précédentes, **caractérisées en ce que**
la somme de la longueur a du bras (30) du manche (20) jusqu'au point d'attaque de la diagonale (43) et de la longueur d de la diagonale (43) pour tous les bras est identique, par conséquent a+d=valeur constante, de sorte qu'en particulier, les parasols dotés des bras hauts (31) et des bras bas (32) peuvent être entièrement repliés.

18. Constructions de parasol selon l'une quelconque des revendications précédentes, **caractérisées en ce que**
le repliement du parasol s'effectue par un mécanisme d'ouverture et de fermeture, dans lequel tous les bras (30) et la surface de voile (10) sont fixés au point axial de voile (13) sur un manchon (25) commun, de sorte qu'en déplaçant le manchon (25) vers le haut, le point axial de voile (13) est tiré de la même façon vers le haut et la surface de voile (10) est suspendue, à l'état replié du parasol, au point axial de voile.
